# EUROPÄISCHE PATENTSCHRIFT

(11) **EP 0 531 481 B1**
(45) Veröffentlichungstag und Bekanntmachung des Hinweises auf die Patenterteilung: **21.09.1994**
(21) Anmeldenummer: 92906833.6
(22) Anmeldetag: 25.03.1992
(51) Int. Cl.: A63C 9/085

(54) **VORDERBACKEN**
TOE CLAMP
MACHOIRE ANTERIEURE

(30) Priorität: 28.03.1991 AT 684/91
(43) Veröffentlichungstag der Anmeldung: 17.03.1993
(73) Patentinhaber: HTM Sport- und Freizeitgeräte Aktiengesellschaft, A-2320 Schwechat (AT)
(72) Erfinder: STRITZL, Karl, A-1020 Wien (AT); WLADAR, Helmut, A-1110 Wien (AT); JANISCH, Andreas, A-2512 Oeyenhausen (AT); WÜRTHNER, Hubert, A-2410 Hainburg/Donau (AT)
(74) Vertreter: Szász, Tibor, Dipl.-Ing.
(86) Internationale Anmeldenummer: EP9200653
(87) Internationale Veröffentlichungsnummer: WO9217250

(56) Entgegenhaltungen:
- EP-A- 0 102 868
- EP-A- 0 408 855

## Beschreibung

Die Erfindung betrifft einen Vorderbacken gemäß dem Oberbegriff des Anspruches 1.

Ein solcher Vorderbacken ist beispielsweise in der EP-A2-0408 855 beschrieben. Bei dieser bekannten Lösung ist die Auslöseplatte in vertikaler Richtung eben ausgebildet. Der Lagerteil hat in seinem unteren Endabschnitt einen nach hinten gerichteten Vorsprung, der zur Anlage der Auslöseplatte dient.

Diese Lösung ist zwar durchaus praktikabel, es hat sich aber herausgestellt, daß die ebene Ausgestaltung der Auslöseplatte bei vertikaler Krafteinwirkung zu einem degressiven Auslöseverhalten der Skibindung führte.

Die Erfindung hat sich zum Ziel gesetzt, einen Vorderbacken der eingangs genannten Art so zugestalten, daß das Auslöseverhalten der Skibindung linear oder leicht progressiv ist.

Erfindungsgemäß wird diese Aufgabe durch die kennzeichnenden Merkmale des Anspruches 1 gelöst. Dadurch, daß die Auslöseplatte in ihrem unteren Abschnitt an ihrer dem Lagerteil zugewandten Seite eine Steuerfläche aufweist und daß die Steuerfläche - im vertikalen Längsschnitt betrachtet - nach oben und nach vorne zu verläuft, wird im Zusammenwirken mit dem nach hinten gerichteten Vorsprung des Lagerteiles ein für ein lineares oder leicht progressives Auslöseverhalten der Skibindung günstiger Verlauf der Kraftwirkungslinie erzielt.

Man könnte zwar die Steuerfläche als nach vorne zu ansteigende ebene Fläche ausbilden, es hat sich aber als vorteilhaft erwiesen, die Steuerfläche der Auslöseplatte, gemäß den Merkmalen des Anspruches 2, kontinuierlich bogenförmig zu gestalten.

Durch die Ausgestaltung gemäß dem kennzeichnenden Teil des Anspruches 3 wird ein kompakter Aufbau der Skibindung und ein verbessertes Diagonalauslöseverhalten ermöglicht.

In Anspruch 4 ist eine vorzugsweise Ausgestaltung der Steuerkurve geschützt.

Weitere Vorteile, Merkmale und Einzelheiten des erfindungsgemäßen Vorderbackens werden nun anhand der Zeichnung näher beschrieben. Dabei zeigen: Fig.1 einen Längsschnitt durch den erfindungsgemäßen Vorderbacken in der einstiegsbereiten Position der Skibindung, Fig.2 ein Detail des Vorderbackens geschnitten nach der Linie II-II der Fig.1, Fig.3 eine Darstellung ähnlich der Fig.2 mit seitlich verschwenktem Lagerteil, Fig.4 Teile des Vorderbackens im Längsschnitt im leicht nach oben verschwenkten Zustand, Fig.5 eine Darstellung wie Fig.4, wobei die Sohlenhalter weiter nach oben verschwenkt sind und die Figuren 4a udn 5a jeweils Details der Figuren 4 und 5 in größerem Maßstab.

In der Fig.1 ist der erfindungsgemäße Vorderbacken 1 in der einstiegsbereiten Stellung dargestellt. Er besitzt ein Gehäuse 2, das mittels nur angedeuteter Schrauben 51 auf einem Ski 50 befestigt ist. Im Gehäuse 2 ist eine Auslösefeder 40 untergebracht, deren Vorspannung in bekannter Weise durch eine Einstellvorrichtung 43 eingestellt werden kann. Die Auslösefeder 40 ist zwischen einem Federteller 41 und, unter Zwischenschaltung einer Lagerbuchse 42, einer vertikal verlaufenden hinteren Querwand 3 des Gehäuses 2 angeordnet. Die Auslösefeder 40 wird in axialer Richtung von einer Zugstange 10 durchsetzt, deren eines Ende 11 mit der Einstellvorrichtung 43 zusammenwirkt und deren anderes Ende 12 mit einer im wesentlichen vertikal verlaufenden Auslöseplatte 13 verbunden ist. Die Auslöseplatte 13 weist an ihrem unteren Ende 14 eine später noch genauer zu beschreibende zur Skispitze hin gerichtete Steuerfläche 15 und einen nach hinten, also in Richtung eines einzusetzenden Schuhs weisenden Anschlag 16 auf.

An die vertikal verlaufende hintere Querwand 3 des Gehäuses 2 schließt oben eine erste Kurve 5 und daran ein horizontal nach hinten verlaufender Abschnitt 6 an. An der Rückseite 4 der hinteren Querwand 3 des Gehäuses 2 liegt in der einstiegsbereiten Stellung des Vorderbackens 1 ein Lagerteil 20 mit seiner Stützwand 22 an. Der Lagerteil 20 ist von hinten gesehen rahmenförmig, d.h. für die Zugstange 10 mit einer Durchgangsöffnung 21 versehen, und hat - in Seitenansicht gesehen - etwa die Form eines C. Der vertikal verlaufende Abschnitt des C ist durch die Stützwand 22 gebildet und ist mit einer vorderen Stützfläche 23 und einer hinteren Stützfläche 24 ausgestattet. In oberen und unteren Schenkeln 32,33 des C sind symmetrisch zur Längsmittelachse des Vorderbackens 2 zwei nur angedeutete Achsen 34 für Winkelhebel 35 angeordnet. Die kürzeren Hebelarme 36 der beiden Winkelhebel 35 stützen sich einerseits an der Auslöseplatte 13 und andererseits an der hinteren Stützfläche 24 des Lagerteils 20 ab. Die längeren Hebelarme der Winkelhebel 35 sind als Sohlenhalter 37 für den nicht dargestellten Skischuh ausgebildet. Die vordere Stützfläche 23 des Lagerteiles 20 weist zwei in Höhenrichtung aneinander grenzende Abschnitte auf, wobei der untere Abschnitt 25, in der einstiegsbereiten Stellung des Vorderbackens 2 betrachtet, an der RückSeite 4 der hinteren Querwand 3 des Gehäuses 2 anliegt. Der obere Abschnitt 26 schließt mit dem unteren Abschnitt 25 einen stumpfen Winkel a ein. Zwischen dem oberen Abschnitt 26 und dem unteren Abschnitt 25 hat der Lagerteil 20 eine Kippkante 27. Der obere Schenkel 32 des Lagerteiles 20 ist im Bereich der Längsmittelachse mit einer nach hinten und nach unten zu geneigten Fläche 28 ausgestattet. Der Übergang zwischen dem oberen Abschnitt 26 der vorderen Stützfläche 23 und der nach hinten und unten geneigten Fläche 28 ist als weitere Kurve 29 ausgebildet. In seinem unteren Abschnitt ist der Lagerteil 20 im Bereich der Längsmittelachse in der Draufsicht gabelförmig ausgebildet und weist eine nach vorne offene Ausnehmung 30 und einen noch näher zu beschreibenden nach hinten gerichteten Vorsprung 31 auf. Der Ausnehmung 30 ist ein entsprechender keilartiger Vorsprung 7 des Gehäuses 2 zugeordnet. Am Gehäuse 2 ist weiters ein dem Anschlag 16 der Auslöseplatte 13 zugewandter Wegbegrenzer 8 angeordnet.

Die Steuerfläche 15 ist nach vorne (zur Skispitze hin) zu ansteigend und kontinuierlich bogenförmig ausgebildet. Im Horizontalschnitt (s.Fig.2) erkennt man, daß die Steuerfläche 15 im wesentlichen aus einem ersten etwa quer zur Skilängsachse verlaufenden Abschnitt 15a, einem daran anschließenden, nach hinten gekrümmten zweiten Abschnitt 15b, einem daran anschließenden, etwa quer zur Skilängsrichtung verlaufenden dritten Abschnitt 15c, einem daran anschließenden, nach vorne gekrümmten Abschnitt 15d und einem daran anschließenden, wieder etwa quer zur Skilängsachse verlaufenden fünften Abschnitt 15e besteht.

Der nach hinten gerichtete Vorsprung 31 des Lagerteiles 20 ist zur Steuerfläche 15 passend ausgebildet und weist ebenfalls einen nach hinten gekrümmten ersten Abschnitt 31a, daran anschließend einen etwa quer zur Skilängsachse verlaufenden zweiten Abschnitt 31b, und danach einen nach vorne gekrümmten dritten Abschnitt 31c auf.

In den Figuren 4 und 5 ist dargestellt, wie Lagerteil 20 und Winkelhebel 35 bei einer nach oben gerichteten erhöhten Kraft, beispielsweise bei einem Rückwärtssturz oder Rückwärtsdrehsturz, verschwenkt werden. Dabei wird der Lagerteil 20 gegen die Kraft der Auslösefeder 40 um die Kippkante 27 verschwenkt. Wie in Fig.4 erkennbar, löst sich dabei die Auslöseplatte 13 von den kürzeren Hebelarmen 36 der Winkelhebel 35. Dadurch wird ein zunächst nahezu kraftloses Verschwenken der Winkelhebel 35 für eine Seitwärtsauslösung ermöglicht. In den Figuren 4 und 5 ist weiters erkennbar, daß die Feder 40 über die Auslöseplatte 13 mit deren unterem Ende 14 den Fortsatz 31 in Schließrichtung des Vorderbackens 1 beaufschlägt. Dabei berühren einander der Fortsatz 31 und die Steuerfläche 15 je nach dem Grad der Verschwenkung an verschiedenen Punkten bzw. Linien. Die keilförmige Ausbildung des Vorsprunges 7 gestattet im Zusammenwirken mit der Ausnehmung 30 ein seitliches Verschwenken des Lagerteiles 20.

In Fig.3 ist die Position des Fortsatzes 31 relativ zur Steuerfläche 15 bei einem Rückwärtsdrehsturz vereinfacht dargestellt. Der Fortsatz 31 berührt hier mit seinem etwa quer zur Skilängsachse verlaufenden Abschnitt 31b den ersten Abschnitt 15a der Steuerfläche 15.

Es ist leicht erkennbar, daß dadurch die Auslöseplatte 13 weiter in Öffnungsrichtung (in der Zeichnung nach rechts) gedrückt wird. Dadurch vergrößert sich gleichzeitig der Abstand zwischen dem oberen Abschnitt der Auslöseplatte 13 und der hinteren Stützfläche 24 des Lagerteils 20, wodurch der Bereich des kraftlosen Verschwenkens der Winkelhebel 35 vergrößert wird. Ein allzuweites Hochschwenken der Sohlenhalter 37 und damit ein unerwünschtes Freikommen des Skischuhes wird dadurch vermieden, daß der Schwenkweg des Lagerteils 20 durch das Auftreffen des Anschlages 16 der Auslöseplatte 13 auf den Wegbegrenzer 8 begrenzt ist.

Die Erfindung ist nicht an das in der Zeichnung dargestellte und im vorstehenden beschriebene Ausführungsbeispiel gebunden. Vielmehr sind verschiedene Abänderungen desselben möglich, ohne den Rahmen der Erfindung zu verlassen. Beispielsweise wäre es möglich, den am Gehäuse vorgesehenen Wegbegrenzer so nach oben zu verlängern, daß er gleichzeitig das Eindringen von Schnee in die Skibindung hintanhält.

## Patentansprüche

1. Vorderbacken (1), mit einem an einem Ski befestigbaren Gehäuse (2), in welchem eine Auslösefeder (40) untergebracht ist und das von einer von der Auslösefeder (40) beaufschlagten Zugstange (10) durchsetzt ist, welche über eine Auslöseplatte (13) auf die kürzeren Hebelarme (36) von zwei Winkelhebeln (35) einwirkt, die an einem Lagerteil (20) um lotrechte Achsen (34) verschwenkbar angeordnet sind und deren längere Hebelarme als Sohlenhalter (37) für einen Skischuh ausgebildet sind, wobei der Lagerteil (20) mit einer durchgehenden Öffnung (21) für die Zugstange (10) versehen ist und wobei der Lagerteil (29) in seinem unteren Endabschnitt einen nach hinten gerichteten Vorsprung (31) aufweist, der zur Anlage der Auslöseplatte (20) dient, dadurch gekennzeichnet, daß die Auslöseplatte (13) in ihrem unteren Abschnitt (14) an ihrer dem Lagerteil (20) zugewandten Seite eine Steuerfläche (15) aufweist, daß die Steuerfläche (15) - im vertikalen Längsschnitt betrachtet - nach oben und nach vorne zu verläuft, und daß der nach hinten gerichtete Vorsprung (31) des Lagerteiles (20) an der Steuerfläche (15) bei Auftreten einer an die Sohlenhalter (37) angreifenden nach oben gerichteten Kraft zumindest punktförmig anliegt.

2. Vorderbacken nach Anspruch 1, dadurch gekennzeichnet, daß die Steuerfläche (15) der Auslöseplatte (13) einen kontinuierlich bogenförmigen Verlauf aufweist.

3. Vorderbacken nach Anspruch 1 oder 2, dadurch gekennzeichnet, daß sowohl die Steuerfläche (15) der Auslöseplatte (13) als auch der Vorsprung (31) des Lagerteiles (20) in der Draufsicht einen bogenförmigen Verlauf aufweisen, wobei die beiden Verläufe miteinander vorzugsweise annähernd kongruent sind.

4. Vorderbacken nach Anspruch 3, dadurch gekennzeichnet, daß die Steuerfläche (15) im wesentlichen aus einem ersten etwa quer zur Skilängsachse verlaufenden Abschnitt (15a), einem daran anschließenden, nach hinten gekrümmten zweiten Abschnitt (15b), einem daran anschließenden, etwa quer zur Skilängsrichtung verlaufenden dritten Abschnitt (15c), einem daran anschließenden, nach vorne gekrümmten Abschnitt (15d) und einem daran anschließenden, wieder etwa quer zur Skilängsachse verlaufenden fünften Abschnitt (15e) besteht und, daß der Vorsprung (31) des Lagerteiles im wesentlichen einen nach hinten gekrümmten ersten Abschnitt (31a), daran anschließend einen etwa quer zur Skilängsachse verlaufenden zweiten Abschnitt (31b) und danach einen nach vorne gekrümmten dritten Abschnitt (31c) aufweist.

## Claims

1. A front clamp assembly (1) comprising a housing (2) adapted to be secured to a ski and accommodating therein a release spring (40) acting on a pull rod (10) extending through said housing (2) and acting through a release plate (13) on the shorter lever arms (36) of two crank levers (35) mounted on a mounting member (20) for pivoting about vertical pins (34) and having their longer lever arms formed as sole clamp members (37) for a ski boot, said mounting member (20) being provided with an opening (21) for said pull rod (10) to pass therethrough, and having its lower end portion provided with a rearwards directed projection (31) for said release plate (13) to take support thereon, characterized in that said release plate (13) has its lower portion (14) provided with a cam face (15) at the side facing said mounting member (20), that said cam face (15) - as viewed in vertical longitudinal section - extends in an upward and forward direction, and that said rearwards directed projection (31) of said mounting member (20) is in at least punctate contact with said cam face (15) on occurrence of an upwards directed force acting on said sole clamp members (37).

2. A front clamp assembly according to claim 1, characterized in that said cam face (15) of said release plate (13) is of continuous arcuate configuration.

3. A front clamp assembly according to claim 1 or 2, characterized in that both said cam face (15) of said release plate (13) and said projection (31) of said mounting member (20) are of arcuate configuration when viewed from on top, with the two configurations being preferably approximately congruent with one another.

4. A front clamp assembly according to claim 3, characterized in that said cam face (15) substantially consists of a first section (15a) extending approximately transversely of the longitudinal axis of the ski, followed by a rearwards curved second section (15b), followed by a third section (15c) extending approximately transversely of the longitudinal direction of the ski, followed by a forwards curved fourth section (15d) followed by a fifth section (15e) again extending approximately transversely of the longitudinal axis of the ski, and that said projection (31) of said mounting member substantially comprises a rearwards curved first section (31a), followed by a second section (31b) extending approximately transversely of the longitudinal axis of the ski, and thereafter a forwards curved third section (31c).

## Revendications

1. Mâchoire antérieure (1) munie d'un boîtier (2) qui peut être fixé à un ski, renferme un ressort de déclenchement (40) et est traversé par une tige de traction (10) sollicitée par ledit ressort de déclenchement (40), ladite tige agissant, par l'intermédiaire d'une plaque de déclenchement (13), sur les bras de levier courts (36) de deux leviers coudés (35) pouvant pivoter sur une pièce de montage (20), autour d'axes verticaux (34), et dont les bras de levier plus longs sont réalisés sous la forme de cale-semelle (37) pour une chaussure de ski ; mâchoire dans laquelle la pièce de montage (20) est percée d'un orifice traversant (21) destiné à la tige de traction (10) ; et dans laquelle la pièce de montage (29) présente, dans sa région extrême inférieure, une saillie (31) dirigée vers l'arrière et servant à l'appui de la plaque de déclenchement (20), caractérisée par le fait que la plaque de déclenchement (13) comporte une surface de commande (15) dans sa région inférieure (14), sur son côté tourné vers la pièce de montage (20) ; par le fait que la surface de commande (15) - observée en coupe longitudinale verticale - s'étend vers le haut et vers l'avant ; et par le fait que la saillie (31) de la pièce de montage (20), dirigée vers l'arrière, porte au moins ponctuellement contre la surface de commande (15) lors de l'apparition d'une force dirigée vers le haut et agissant sur les cale-semelle (37).

2. Mâchoire antérieure selon la revendication 1, caractérisée par le fait que la surface de commande (15) de la plaque de déclenchement (13) présente une allure curviligne ininterrompue.

3. Mâchoire antérieure selon la revendication 1 ou 2, caractérisée par le fait que tant la surface de commande (15) de la plaque de déclenchement (13), que la saillie (31) de la pièce de montage (20) présentent une allure curviligne considérées en plan, les deux allures étant de préférence approximativement convergentes.

4. Mâchoire antérieure selon la revendication 3, caractérisée par le fait que la surface de commande (15) comprend, pour l'essentiel, un premier tronçon (15a) s'étendant à peu près transversalement par rapport à l'axe longitudinal du ski, un deuxième tronçon attenant (15b) courbé vers l'arrière, un troisième tronçon attenant (15c) s'étendant à peu près transversalement par rapport à la direction longitudinale du ski, un tronçon attenant (15d) courbé vers l'avant, et un cinquième tronçon attenant (15e) s'étendant, de nouveau, à peu près transversalement par rapport à l'axe longitudinal du ski ; et par le fait que la saillie (31) de la pièce de montage présente, pour l'essentiel, un premier tronçon (31a) courbé vers l'arrière, un deuxième tronçon attenant (31b) s'étendant à peu près transversalement par rapport à l'axe longitudinal du ski, puis un troisième tronçon (31c) courbé vers l'avant.
